# EUROPÄISCHE PATENTSCHRIFT

(11) **EP 1 863 974 B1**
(45) Veröffentlichungstag und Bekanntmachung des Hinweises auf die Patenterteilung: **07.08.2013**
(21) Anmeldenummer: 06723483.1
(22) Anmeldetag: 17.03.2006
(51) Int. Cl.: E01C 19/20, E01H 10/00

(54) **STREUFAHRZEUG FÜR DEN WINTERDIENST**
GRITTER FOR USING IN THE WINTER
VEHICULE D'EPANDAGE DESTINE A ETRE UTILISE EN HIVER

(30) Priorität: 19.03.2005 DE 102005012886
(43) Veröffentlichungstag der Anmeldung: 12.12.2007
(73) Patentinhaber: Aebi Schmidt Nederland BV, 7451 PJ Holten (NL)
(72) Erfinder: LUGTENBERG, Felix, Albertus, Ignatius, NL-8101 AN Raalte (NL)
(74) Vertreter: Grättinger Möhring von Poschinger Patentanwälte Partnerschaft
(86) Internationale Anmeldenummer: PCT/EP2006/002439
(87) Internationale Veröffentlichungsnummer: WO 2006/099992

(56) Entgegenhaltungen:
- EP-A- 0 674 831
- EP-A- 0 797 082
- EP-A- 0 952 435
- GB-A- 1 603 697
- US-A1- 2001 002 036
- US-B1- 6 439 473

## Beschreibung

Die vorliegende Erfindung betrifft ein Streufahrzeug für den Winterdienst, umfassend ein Trägerfahrzeug und ein darauf aufgebautes Streugerät, welches einen Streugerät-Rahmen, einen darauf abgestützten Streustoff-Vorratsbehälter, eine Ausbringeinrichtung, eine den Streustoff aus dem Vorratsbehälter abziehende, motorisch angetriebene Fördereinrichtung und eine die Ausbringeinrichtung dosiert mit Streustoff beschickende Dosiereinrichtung aufweist, wobei eine Steuerung vorgesehen ist, welche die Dosiereinrichtung in Abhängigkeit von einer vorgegebenen Streubreite, einer vorgegebenen Streudichte und der Fahrgeschwindigkeit des Streufahrzeuges steuert, wobei das Streufahrzeug eine den Streustoff-Vorratsbehälter wiegende Wiegeeinrichtung aufweist, welche eine Mehrzahl von Meßstellen mit Meßelementen umfaßt, über die sich der Streustoff-Vorratsbehälter auf dem Streugerät-Rahmen abstützt.

Streufahrzeuge, bei denen die Fördereinrichtung insbesondere als Band-, Ketten- oder Schneckenförderer - ggfs. in Mehrfachanordnung - ausgeführt ist, sind durch ihren Einsatz auf Straßen aller Art allgemein bekannt, wobei je nach den Einsatzbedingungen als zur Glättebekämpfung verwendeter Streustoff insbesondere Split, Salz oder ein Salz-Split-Gemisch, jeweils trocken oder befeuchtet, zum Einsatz kommen kann. Bei herkömmlichen gattungsgemäßen Streufahrzeugen stellt der Fahrer dabei die Streubreite und die Streudichte (Streustoffmenge pro Flächeneinheit) an einem im Führerhaus angeordneten Bediengerät ein. Bekannt ist indessen auch, diese beiden Parameter während eines Streueinsatzes laufend automatisch vorzugeben, insbesondere unter Verwendung von Positionsdaten des Streufahrzeuges sowie von für die meteorologische Situation

(Temperatur, Feuchtigkeit, Art und Menge von Niederschlägen) charakteristischen Daten.

In dem Bewußtsein, daß einerseits eine zu geringe Streudichte die Wirksamkeit der Glättebekämpfung reduziert und daß andererseits eine zu hohe Streudichte sowohl unter Kosten- und auch unter Umweltgesichtspunkten nachteilig ist, wurde in den vergangenen Jahren intensiv an der Erforschung der optimalen Streudichte gearbeitet, so daß diese heutzutage in Abhängigkeit von der herrschenden meteorologischen Situation sehr genau (+/- 5%) ermittelt werden kann. Allerdings sind die bekannten gattungsgemäßen Streufahrzeuge trotz aller Bemühungen, das Streugerät über den gesamten Betriebsbereich zu eichen - vgl. hierzu im Zusammenhang mit einem Düngerstreugerät die EP 472855 A1 - in der Praxis häufig nicht in der Lage, exakt die den so ermittelten Vorgaben entsprechende optimale Streustoffmenge auszubringen. Vielmehr ergeben sich in der Praxis häufig erhebliche Abweichungen. Namentlich längere Stillstandszeiten des Streufahrzeuges mit beladenem Streustoff-Vorratsbehälter und längere Transportfahrten des Streufahrzeuges über unebene Straßen mit der Folge einer entsprechenden Verdichtung und/oder örtlichen Dehomogenisierung des Streustoffes in dem Vorratsbehälter (bis hin zur Brückenbildung) wirken sich nachteilig auf die Genauigkeit der Dosierung des auf die Fahrbahn aufgebrachten Streustoffes aus, weshalb bereits verschiedentlich eine Homogenisierung des in dem Streustoff-Vorratsbehälter bevorrateten Streustoffes durch motorisch angetriebene Rühr- und Mischeinrichtungen vorgeschlagen wurde. Solche haben sich in der Praxis indessen nicht bewährt.

In der DE 19908141 A1 ist vorgeschlagen worden, an einem Schleuderstreuer über in der Streugerätsteuerung hinterlegte Kennlinien für die Beziehung zwischen Drehzahl und Antriebsdrehmoment der Verteilscheibe und ausgebrachtem Massenstrom laufend den mittels der Verteilscheibe tatsächlich ausgebrachten Streugut-Massenstrom zu ermitteln und diesen über einen Abgleich mit dem Soll-Massenstrom zur Nacheichung der Dosiereinrichtung heranzuziehen. Nachteilig ist hierbei insbesondere die Beeinträchtigung der Genauigkeit der laufenden Nacheichung der Dosierung durch sich beispielsweise temperaturbedingt ändernde Reibungsverluste im Antrieb sowie in der Lagerung der Verteilscheibe.

Ein Streufahrzeug der gattungsgemäßen Art, d.h. mit den eingangs angegebenen Merkmalen ist aus der US-A-2001/0002036 bekannt. Unter Verwendung der von der Wiegeeinrichtung, welche den Streustoff-Vorratsbehälter wiegt, bereitgestellten Daten wird die tatsächliche Streurate ermittelt und dem Fahrer (auf einem Display) angezeigt. Unter Berücksichtigung dieser Informationen kann der Fahrer die Einstellungen des Streugeräts vornehmen.

Im Lichte des vorstehend dargelegten Standes der Technik besteht die Zielsetzung der vorliegenden Erfindung darin, ein Streufahrzeug der eingangs angegebenen Art zu schaffen, mit welchem sich auch unter ungünstigen Voraussetzungen und ohne Mitwirkung des Fahrers die Streudichte betreffende Vorgaben mit einem hohen Maß an Genauigkeit einhalten lassen.

Gelöst wird diese Aufgabenstellung gemäß der vorliegenden Erfindung durch das in Anspruch 1 angegebene Streufahrzeug. Das erfindungsgemäße Streufahrzeug zeichnet sich demgemäß in Kombination mit den gattungsbildenden Merkmalen dadurch aus, dass die auf die Dosiereinrichtung wirkende Steuerung eine Korrektureinheit umfaßt, die in vorbestimmten Intervallen den in Abhängigkeit von der vorgegebenen Streubreite, der vorgegebenen Streudichte und der Fahrgeschwindigkeit des Streufahrzeuges ermittelten Roh-Sollwert der Dosiereinrichtung unter Berücksichtigung einer aus zwei Messungen der Wiegeeinrichtung ermittelten Messwertdifferenz korrigiert, wobei die Intervalle für die erfindungsgemäße Nacheichung der Dosiereinrichtung durch Korrektur des von der Steuerung zunächst ermittelten Roh-Sollwerts durch Messwertdifferenzen der Wiegeeinrichtung definiert sind. Die Nacheichung der Dosiereinrichtung erfolgt demnach dann, wenn sich aus den Messergebnissen der Wiegeeinrichtung ableiten lässt, dass seit der letzten Nacheichung eine bestimmte Menge an Streustoff ausgebracht worden ist. Für Streufahrzeuge nach der vorliegenden Erfindung ist somit charakteristisch, daß der Roh-Sollwert, der von der auf die Dosiereinrichtung wirkenden Steuerung in Abhängigkeit von einer vorgegebenen Streubreite, einer vorgegebenen Streudichte und der Fahrgeschwindigkeit des Streufahrzeuges ermittelt wird, regelmäßig unter Berücksichtigung der tatsächlich ausgebrachten Streustoffmenge überprüft und ggfs. korrigiert wird. Zur Bestimmung der tatsächlich ausgebrachten Streustoffmenge wird dabei die Wiegeeinrichtung mit an mehreren Messstellen angeordneten Messelementen, über die sich der Streustoff-Vorratsbehälter auf dem Streugerät-Rahmen abstützt, genutzt, mittels derer der Streustoff-Vorratsbehälter regelmäßig während des Streueinsatzes gewogen wird, wobei die tatsächlich innerhalb eines vorgegebenen Zeitraumes ausgebrachte Streustoffmenge (d.h. der tatsächliche Streustoffdurchsatz) unter Verwendung der Messwerte der Wiegeeinrichtung über eine aus jeweils zwei Messungen errechnete Messwertdifferenz ermittelt wird. Dieser Wert wird verglichen mit der rechnerischen (Soll-)Streustoffmenge, die sich durch Integration der den Roh-Sollwerten der Dosierung zwischen den beiden betreffenden Messungen entsprechenden momentanen Solldurchsätze ergibt. Bei erfindungsgemäßen Streufahrzeugen kann auf diese Weise unter Auswertung eines Sollwert/Istwertvergleichs eine laufende Nacheichung der Dosiereinrichtung erfolgen. Fehldosierungen, die beispielsweise durch Verfestigungen und/oder Verklumpungen des in dem Vorratsbehälter bevorrateten Streustoffes oder durch Fremdkörper im Streustoff verursacht sein können, werden auf diese Weise umgehend erkannt; und die dem Roh-Sollwert entsprechende Grundeinstellung der Dosiereinrichtung wird derart korrigiert, daß die tatsächlich ausgebrachte Streustoffmenge nach der Korrektur wieder mit der Vorgabe übereinstimmt. Daß nach der Erfindung mehrere Meßstellen mit zugeordneten Meßelementen vorgesehen sind, ist günstig im Hinblick auf die Genauigkeit der Messung und weist darüber hinaus weitere Vorteile auf (s.u.) Ferner erweist sich als günstig, daß nach der vorliegenden Erfindung die Ermittlung des Gewichts des beladenen Streustoff-Vorratsbehälters innerhalb des Streugerätes selbst erfolgt, nämlich zwischen dessen Rahmen und dem von diesem getragenen Streustoff-Vorratsbehälter. Dies ermöglicht eine besonders geschützte Unterbringung der Meßstellen bzw. der Meßelemente, was der Meßgenauigkeit zugutekommt und im Ergebnis wiederum die möglichst genaue Einhaltung der vorgegebenen Streudichte günstig beeinflußt.

Indem nach einer bevorzugten Weiterbildung der Erfindung die Ausbringeinrichtung an dem Streugerät-Rahmen - nicht am Streustoff-Vorratsbehälter - aufgehängt ist, erfolgt eine Entkopplung der Ausbringeinrichtung von dem Streustoff-Vorratsbehälter. Hierdurch können dynamische Effekte, wie sie beispielsweise durch einen rotierend angetriebenen Streuteller der Ausbringeinrichtung hervorgerufen werden können, nicht die Genauigkeit des Ergebnisses der Wiegung beeinträchtigen.

Gemäß einer anderen bevorzugten Weiterbildung der Erfindung ist die Dosiereinrichtung in Form (mindestens) einer Dosierschnecke ausgeführt, wobei die Steuerung die Drehzahl der Dosierschnecke steuert. Beschränkt ist die vorliegende Erfindung hierauf indessen nicht; vielmehr können durchaus auch andere Dosiereinrichtungen zum Einsatz kommen, beispielsweise solche, die auf dem Prinzip eines Band- oder eines Kettenförderers beruhen. Ist die Dosiereinrichtung als Dosierschnecke oder aber in Form eines Band- oder eines Kettenförderers ausgeführt, können, gemäß einer abermals bevorzugten Weiterbildung der Erfindung, die Fördereinrichtung und die Dosiereinrichtung eine bauliche Einheit bilden; in diesem Falle wird, mit anderen Worten, der Streustoff bereits dosiert aus dem Streustoff-Vorratsbehälter abgezogen. Dies ist günstig im Hinblick auf die Anzahl der Baugruppen und insbesondere auch unter Gesichtspunkten des Raumbedarfs. Zwingend ist dies jedoch nicht; denn die vorliegende Erfindung läßt sich in gleicher Weise im Zusammenhang mit solchen Streufahrzeugen umsetzen, bei denen die Fördereinrichtung den aus dem Vorratsbehälter abgezogenen Streustoff zunächst in einen Zwischenspeicher fördert, aus dem heraus die Dosiereinrichtung gespeist wird. Ersichtlich hat in einem solchen Fall die auf die Dosiereinrichtung wirkende Steuerung allerdings auch auf die mechanische Fördereinrichtung zu wirken, um den in dem Zwischenspeicher vorhandenen Streustoff-Vorrat innerhalb vorgegebener Grenzen zu halten. Handelt es sich bei der Fördereinrichtung einerseits und er Dosiereinrichtung andererseits um unterschiedliche, räumlich getrennte Baugruppen, braucht es sich bei der im Rahmen der vorliegenden Erfindung zum Einsatz kommenden Dosiereinrichtung im übrigen nicht zwingend um eine motorisch angetriebene Dosiereinrichtung zu handeln; vielmehr kommt als Dosiereinrichtung beispielsweise auch ein querschnittveränderlich ausgeführter Abschnitt einer Schütte in Betracht, wobei in diesem Fall der stromaufwärts des querschnittveränderlich ausgeführten Abschnitts liegende Bereich der Schütte als Zwischenspeicher wirken könnte.

Besonders bevorzugt umfaßt die Steuerung des Streugeräts ein Plausibilitätsmodul. Dieses löst eine Fehlermeldung - beispielsweise in Form eines akustischen Signals und/oder einer entsprechenden Anzeige auf dem Bedienpult im Führerhaus des Streufahrzeuges - aus, wenn die ermittelte Abweichung des tatsächlichen Streustoffdurchsatzes von dem sich über die vorgegebenen Werte für Streubreite und Streudichte sowie die Fahrgeschwindigkeit des Streufahrzeugs ergebenden Solldurchsatz und somit die Korrektur des Roh-Sollwerts der Dosiereinrichtung ein bestimmtes Maß übersteigt.

Ferner kann gemäß einer weiteren bevorzugten Weiterbildung der Erfindung vorgesehen sein, daß bei Unterschreiten eines vorgebbaren Mindestwerts für das ermittelte Gewicht des Streustoff-Vorratsbehälters (samt Inhalt) von der Steuerung des Streugeräts ein Warnsignal ausgelöst wird. Dieses weist dem Fahrer des Streufahrzeuges auf den zur Neige gehenden Streustoff-vorrat hin, so daß der Fahrer dies bei der Festlegung der weiteren Streuroute und/oder der Vorgabe der Streuparameter während des weiteren Einsatzes berücksichtigen kann. Besonders günstig ist eine laufende Anzeige der in dem Streustoff-Vorratsbehälter noch vorhandenen Restmenge an Streustoff an dem Bedienpult im Fahrerhaus, so daß der Fahrer frühzeitig die Streuroute im Hinblick auf die erneute Befüllung des Streustoff-Vorratsbehälters im Depot abstimmen kann.

Weiterhin kann gemäß einer abermals anderen bevorzugten Weiterbildung der Erfindung eine laufende Überwachung nicht nur des sich aus der Summierung der Meßwerte an den einzelnen Meßstellen ergebenden Gesamtgewichts des Streustoff-Vorratsbehälters erfolgen, sondern vielmehr - über eine differenzierte Auswertung der Meßwerte der einzelnen Meßstellen - auch eine Ermittlung der Lastverteilung auf die einzelnen Meßstellen. Dies ermöglicht es, laufend die Lage des Schwerpunkts des Streustoff-Vorratsbehälters zu bestimmen, um einerseits hieraus Rückschlüsse auf die Beschaffenheit des Streustoffes und/oder die Funktion der Fördereinrichtung ziehen und andererseits bei einer im Hinblick auf die Fahreigenschaften des Streufahrzeugs kritischen Schwertpunktverlagerung eine Warnung auslösen zu können. In diesem Zusammenhang erweist sich als vorteilhaft, wenn sich der Streustoff-Vorratsbehälter über vier Meßstellen auf dem Streugerät-Rahmen abstützt, da dies der vorstehend erläuterten differenzierten Auswertung entgegenkommt.

Im folgenden wird die vorliegende Erfindung anhand eines in der Zeichnung veranschaulichten bevorzugten Ausführungsbeispiels näher erläutert. Dabei zeigt
- Fig. 1: in Seitenansicht ein zum Aufbau auf einen herkömmliches Trägerfahrzeug geeignetes erfindungsgemäßes Streugerät und
- Fig. 2: in rückwärtiger Ansicht das Streugerät nach Fig. 1.

Das in der Zeichnung dargestellte Streugerät 1 ist geeignet, auf ein herkömmliches Trägerfahrzeug aufgebaut zu werden. Da dies aus dem Stand der Technik hinlänglich bekannt ist, wurde darauf verzichtet, daß Trägerfahrzeug darzustellen.

Das Streugerät 1 umfaßt einen Streustoff-Vorratsbehälter 2 und eine Ausbringeinrichtung 3. Letztere weist einen motorisch um eine im wesentlichen vertikale Achse rotierend angetriebenen Streuteller 4 und eine Schütte 5, mittels derer der auszubringende Streustoff dem Streuteller 4 zugeführt wird, auf. Im Bereich des Bodens des Streustoff-Vorratsbehälters 2 erstreckt sich ein Schneckenförderer 6, dessen Förderschnecke mittels eines Antriebsmotors M um eine sich im wesentlichen in Längsrichtung des Streugeräts 1 erstreckende Achse drehend antreibbar ist. Der Schneckenförderer 6 beschickt die Schütte 5; er stellt zugleich eine den Streustoff aus dem Vorratsbehälter 2 abziehende Fördereinrichtung und eine die Ausbringeinrichtung 3 dosiert mit Streustoff beschickende Dosiereinrichtung dar. Im Hinblick auf die Funktion des Schneckenförderers 6 als Dosiereinrichtung ist eine Steuerung vorgesehen, welche die Drehzahl der Förderschnecke des Schneckenförderers 6 in Abhängigkeit von einer vorgegebenen Streubreite, einer vorgegebenen Streudichte und der Fahrgeschwindigkeit des Streufahrzeuges steuert, wobei - je nach der Ausstattung des jeweiligen Streufahrzeugs - dabei die Streubreite und die Streudichte (Streustoffmenge pro Flächeneinheit) durch den Fahrer des Streufahrzeugs an einem im Führerhaus angeordneten Bediengerät eingestellt oder aber während eines Streueinsatzes automatisch, insbesondere unter Berücksichtigung eines Streuroutenprogramms und unter Verwendung von Positionsdaten des Streufahrzeuges sowie von für die meteorologische Situation (Temperatur, Feuchtigkeit, Art und Menge von Niederschlägen) charakteristischen Daten vorgeben werden. In diesem Umfang entspricht das in der Zeichnung veranschaulichte Streugerät dem hinlänglich bekannten Stand der Technik, so daß auf eine weitergehende Erläuterung verzichtet werden kann.

Das Streugerät 1 umfaßt einen Streugerät-Rahmen 7, der seinerseits Längsträger 8 und Querträger 9 umfaßt. Auf dem Streugerät-Rahmen stützt sich der Streustoff-Vorratsbehälter 2 ab, und zwar über vier - jeweils ein Meßelement bildende - Kraftmeßdosen 10. Hierzu ist mit dem Streustoff-Vorratsbehälter 2 ein Stützrahmen 11 fest verbunden, der vier Stützfüße 12 aufweist. Die Kraftmeßdosen 10 sind jeweils zwischen einem Stützfuß 12 und einem Längsträger 8 des Streugerät-Rahmens 7 angeordnet. Außer über die vier Kraftmeßdosen 12 erfolgt keine vertikale Abstützung des Streustoff-Vorratsbehälters 2 auf dem Streugerät-Rahmen 7.

Die vier Kraftmeßdosen 12 sind Teil einer Wiegeeinrichtung, mittels derer während des Streueinsatzes laufend das Gewicht des Streustoff-Vorratsbehälters 2 ermittelt wird. Aus der Differenz zwischen zwei mit einem zeitlichen Abstand zueinander durchgeführten Gewichtsmessungen ergibt sich die Menge des zwischen den beiden Messungen ausgebrachten Streustoffes, d.h. der tatsächliche Streustoffdurchsatz. Dieser Wert wird wiederum, wie dies weiter oben in größerem Detail erläutert ist, in der die Drehzahl der Förderschnecke steuernden Steuerung verarbeitet, um einen Roh-Sollwert der Schneckendrehzahl in Abhängigkeit von den aktuellen, tatsächlichen Verhältnissen zu korrigieren.

Rückwärtig an dem Streugerät-Rahmen 7 ist die Ausbringeinrichtung 3 aufgehängt. Das rückwärtige Ende 13 des Schneckenförderers 6 ragt mit dem dort angeordneten Auslaß 14 über die obere Öffnung der Schütte 5, ohne daß allerdings zwischen der Schütte 5 und dem Schnekkenförderer 6 eine lastaufnehmende Verbindung besteht. Dies schließt nicht aus, daß, um das Eindringen von Verunreinigungen und/oder Feuchtigkeit in die Schütte 5 zu vermeiden, zwischen dem Schneckenförderer und der Schütte eine Schutzeinrichtung beispielsweise in Form eines Faltenbalgs vorgesehen ist.

Zusätzlich zu der Ermittlung des Gesamtgewichts des Streustoff-Vorratsbehälters durch summarische Betrachtung der Meßwerte der vier Meßstellen erfolgt eine weiter oben erläuterte differenzierte Auswertung, um die momentane Lage des Schwerpunktes des Streustoff-Vorratsbehälters zu berücksichtigen.

## Patentansprüche

1. Streufahrzeug für den Winterdienst, umfassend ein Trägerfahrzeug und ein darauf aufgebautes Streugerät (1), welches einen Streugerät-Rahmen (7), einen darauf abgestützten Streustoff-Vorratsbehälter (2), eine Ausbringeinrichtung (3), eine den Streustoff aus dem Vorratsbehälter abziehende, motorisch angetriebene Fördereinrichtung und eine die Ausbringeinrichtung mit Streustoff beschickende Dosiereinrichtung aufweist, wobei eine Steuerung vorgesehen ist, welche die Dosiereinrichtung in Abhängigkeit von einer vorgegebenen Streubreite, einer vorgegebenen Streudichte und der Fahrgeschwindigkeit des Streufahrzeuges steuert, wobei das Streufahrzeug eine den Streustoff-Vorratsbehälter wiegende Wiegeeinrichtung aufweist, welche eine Mehrzahl von Meßstellen mit Meßelementen umfaßt, über die sich der Streustoff-Vorratsbehälter (2) auf dem Streugerät-Rahmen (7) abstützt,
**dadurch gekennzeichnet,**
**daß** die Steuerung eine Korrektureinheit umfaßt, die dazu geeignet ist, vorbestimmten Intervallen, welche durch Meßwertdifferenzen der Wiegeeinrichtung definiert sind, den in Abhängigkeit von der vorgegebenen Streubreite, der vorgegebenen Streudichte und der Fahrgeschwindigkeit des Streufahrzeuges ermittelten Roh-Sollwert der Dosiereinrichtung unter Berücksichtigung einer aus zwei Messungen der Wiegeeinrichtung ermittelten Meßwertdifferenz zu konigieren.

2. Streufahrzeug nach Anspruch 1,
**dadurch gekennzeichnet,**
**daß** die Meßelemente als Kraftmeßdosen (12) ausgeführt sind.

3. Streufahrzeug nach Anspruch 1 oder Anspruch 2,
**dadurch gekennzeichnet,**
**daß** genau vier Meßstellen vorgesehen sind.

4. Streufahrzeug nach einem der Ansprüche 1 bis 3,
**dadurch gekennzeichnet,**
**daß** die Ausbringeinrichtung (3) an dem Streugerät-Rahmen (7) aufgehängt ist.

5. Streufahrzeug nach einem der Ansprüche 1 bis 4,
**dadurch gekennzeichnet,**
**daß** die Fördereinrichtung und die Dosiereinrichtung eine bauliche Einheit bilden.

6. Streufahrzeug nach einem der Ansprüche 1 bis 5,
**dadurch gekennzeichnet,**
**daß** die Steuerung des Streugeräts ein Plausibilitätsmodul umfaßt, welches eine Fehlermeldung auslöst, wenn die ermittelte Abweichung des tatsächlichen Streustoffdurchsatzes von dem Solldurchsatz ein bestimmtes vorgegebenes Maß übersteigt.

7. Streufahrzeug nach einem der Ansprüche 1 bis 6,
**dadurch gekennzeichnet,**
**daß** die Steuerung des Streugeräts bei Unterschreiten eines vorgebbaren Mindestwerts für das Gewicht des Streustoff-Vorratsbehälters ein Warnsignal auslöst.

8. Streufahrzeug nach einem der Ansprüche 1 bis 7,
**dadurch gekennzeichnet,**
**daß** an einem Bedienpult im Fahrerhaus eine laufende Anzeige der aus dem gemessenen Gewicht des Streustoff-Vorratsbehälters ermittelten Restmenge an Streustoff in dem Vorratsbehälter erfolgt.

9. Streufahrzeug nach einem der Ansprüche 1 bis 8,
**dadurch gekennzeichnet,**
**daß** eine differenzierte Auswertung der Meßwerte der einzelnen Meßelemente zur Ermittlung der Lastverteilung auf die einzelnen Meßstellen erfolgt.

## Claims

1. A spreading vehicle for winter road maintenance services, comprising a carrier vehicle and a spreading unit (1) built thereon, which has a spreading unit frame (7), a spreading material storage container (2) supported thereon, a scattering apparatus (3), a motorised conveying apparatus which draws the spreading material out of the storage container and a metering apparatus which loads the scattering apparatus with spreading material in a metered manner, wherein a control system is provided, which controls the metering apparatus depending on a specified spreading width, a specified spreading density and the driving speed of the spreading vehicle, wherein the spreading vehicle has a weighing apparatus which weighs the spreading material storage container and comprises a plurality of measurement points having measurement elements by means of which the spreading material storage container (2) is supported on the spreading unit frame (7),
**characterised in that**
the control system comprises a correction unit which is suitable for correcting at predefined intervals, which are defined by measured value differences of the weighing apparatus, the raw setpoint value of the metering apparatus determined depending on the specified spreading width, the specified spreading density and the driving speed of the spreading vehicle, taking into account a measured value difference determined from two measurements of the weighing apparatus.

2. The spreading vehicle according to Claim 1,
**characterised in that**
the measurement elements are configured as force capsules (12).

3. The spreading vehicle according to Claim 1 or 2,
**characterised in that**
exactly four measurement points are provided.

4. The spreading vehicle according to any one of Claims 1 to 3,
**characterised in that**
the scattering apparatus (3) is suspended on the spreading unit frame (7).

5. The spreading vehicle according to any one of Claims 1 to 4,
**characterised in that**
the conveying apparatus and the metering apparatus form a structural unit.

6. The spreading vehicle according to any one of Claims 1 to 5,
**characterised in that**
the control system of the spreading unit comprises a plausibility module, which triggers an error message if the determined deviation of the actual spreading material throughput from the setpoint throughput exceeds a certain specified amount.

7. The spreading vehicle according to any one of Claims 1 to 6,
**characterised in that**
the control system of the spreading unit triggers a warning signal if the weight of the spreading material storage container falls below a specifiable minimum value.

8. The spreading vehicle according to any one of Claims 1 to 7,
**characterised in that**
a continuous display of the remaining amount of spreading material in the storage container, which is determined from the measured weight of the spreading material storage container, takes place on an operating panel in the driver's cab.

9. The spreading vehicle according to any one of Claims 1 to 8,
**characterised in that**
a differentiated evaluation of the measured values of the individual measurement elements takes place to determine the load distribution on the individual measurement points.

## Revendications

1. Véhicule d'épandage pour le service d'hiver, comprenant un véhicule porteur et un appareil d'épandage (1) monté dessus qui présente un châssis d'appareil d'épandage (7), un réservoir de produit d'épandage (2), un système épandeur (3), un système de transport motorisé entraînant le produit d'épandage depuis le réservoir et un système de dosage alimentant le système épandeur en produit d'épandage, une commande étant prévue qui pilote le système de dosage en fonction d'une largeur d'épandage préétablie, d'une densité d'épandage préétablie et de la vitesse de circulation du véhicule d'épandage, le véhicule d'épandage présentant un système de pesée pesant le réservoir en produit d'épandage, lequel comprend une pluralité de points de mesure avec des éléments de mesure sur lesquels s'appuient le réservoir en produit d'épandage (2) sur le châssis de l'appareil épandeur (7),
**caractérisé en ce que**
le système de commande comprend une unité de correction qui, à des intervalles prédéterminés, définis par les différences de valeurs de mesure du système de pesée, est apte à corriger la valeur théorique brute du système de dosage déterminée en fonction de la largeur d'épandage préétablie, de la densité d'épandage préétablie et de la vitesse de circulation du véhicule d'épandage en tenant compte d'une différence de valeur de mesure déterminée à partir de deux mesures du système de pesée.

2. Véhicule d'épandage selon la revendication 1,
**caractérisé en ce que**
les éléments de mesure sont réalisés sous forme de cellules dynamométriques (12).

3. Véhicule d'épandage selon la revendication 1 ou la revendication 2,
**caractérisé en ce qu'**
exactement quatre points de mesure sont prévus.

4. Véhicule d'épandage selon une quelconque des revendications 1 à 3,
**caractérisé en ce que**
le système épandeur (3) est suspendu au châssis de l'appareil d'épandage (7).

5. Véhicule d'épandage selon une quelconque des revendications 1 à 4,
caractérisé en que
le système d'alimentation et le système de dosage constituent une unité de construction.

6. Véhicule d'épandage selon une quelconque des revendications 1 à 5,
caractérisé en que
le système de commande de l'appareil d'épandage comprend un module de plausibilité qui déclenche un message d'erreur lorsque l'écart déterminé entre le débit de produit d'épandage effectif et le débit théorique dépasse une certaine mesure préétablie.

7. Véhicule d'épandage selon une quelconque des revendications 1 à 6,
caractérisé en que
le système de commande de l'appareil d'épandage déclenche un signal d'avertissement en cas de dépassement inférieur d'une valeur minimale préétablie pour le poids du réservoir de produit d'épandage.

8. Véhicule d'épandage selon une quelconque des revendications 1 à 7,
caractérisé en que
sur un pupitre de commande dans l'habitacle du conducteur, il y a un affichage permanent de la quantité restante en produit d'épandage dans le réservoir déterminée à partir du poids mesuré du réservoir de produit d'épandage.

9. Véhicule d'épandage selon une quelconque des revendications 1 à 8,
caractérisé en qu'
une évaluation différenciée des valeurs de mesure des éléments de mesures individuels a lieu pour déterminer la répartition des charges sur les points de mesures individuels.
